# DEMANDE DE BREVET EUROPEEN

(11) **EP 1 916 121 A1**
(43) Date de publication de la demande: **30.04.2008**
(21) Numéro de dépôt: 07360055.3
(22) Date de dépôt: 23.10.2007
(51) Int. Cl.: B43M 3/04

(54) **Procédé de fabrication de plis courriers et machine mettant en oeuvre ledit procédé**

(30) Priorité: 23.10.2006 FR 0609293
(71) Demandeur: Megaspirea Production S.a.s., 68000 Colmar (FR)
(72) Inventeur: Freyburger, Hubert, 68000 Colmar (FR); Frebourg, Thierry, 68910 Laboroche (FR)
(74) Mandataire: Nithardt, Roland

(57) **Abrégé**

L'invention concerne un procédé et une machine de fabrication de plis courriers souple pour répondre aux demandes des utilisateurs et néanmoins économique à la fabrication et à l'utilisation.

La machine de fabrication (1) d'un pli courrier (100) formé d'au moins un document (12a, 12b, 12i) et une enveloppe (13) imprimés, comprend une unité d'impression pour imprimer le document (12a, 12b, 12i) à mettre sous le pli courrier sur un premier support (11a, 11b, 11i) et un deuxième support (11n) destiné à constituer l'enveloppe (13) prévue pour contenir le document, des moyens pour assembler lesdits supports, et des moyens pour plier simultanément lesdits supports en vue de former l'enveloppe et pour fermer le pli courrier (100) ainsi obtenu. La machine est caractérisée en ce qu'elle comporte une imprimante feuille à feuille, alimentée par des bacs de stockage différents (10a, 10b, 10i ; 10n) dans lesquels sont entreposés les premier et deuxième supports (11a, 11b, 11i ; 11n) destinés à constitués le document et l'enveloppe, cette imprimante étant agencée pour imprimer ces supports l'un à la suite de l'autre dans l'ordre du pli courrier à fabriquer.

Application : Courriers en nombre tels que routage, transactionnel, hybride, etc.

## Description

### Domaine technique :

La présente invention concerne un procédé de fabrication d'un pli courrier comprenant au moins un document et une enveloppe imprimés, dans lequel on imprime un premier support destiné à constituer ledit document à mettre sous ledit pli courrier et on imprime un deuxième support destiné à constituer ladite enveloppe prévue pour contenir ledit document, dans lequel on assemble ledit premier support sur lequel est imprimé ledit document et ledit deuxième support destiné à constituer l'enveloppe, dans lequel on plie simultanément ledit premier support et ledit deuxième support en vue de former ladite enveloppe et à adapter ledit document à cette enveloppe, et dans lequel on ferme ledit pli courrier ainsi obtenu.

Elle concerne également une machine de fabrication d'un pli courrier comprenant au moins un document et une enveloppe imprimés, comprenant une unité d'impression pour imprimer d'une part ledit document à mettre sous ledit pli courrier sur un premier support et d'autre part un deuxième support destiné à constituer ladite enveloppe prévue pour contenir ledit document, des moyens pour assembler ledit premier support sur lequel est imprimé ledit document et ledit deuxième support destiné à constituer l'enveloppe, et des moyens pour plier simultanément ledit premier support et ledit deuxième support en vue de former ladite enveloppe et pour fermer ledit pli courrier ainsi obtenu.

### Technique antérieure :

On connaît déjà un procédé et une machine de fabrication d'un pli courrier de ce type qui imprime à la fois les documents et les enveloppes contenant ces documents à partir d'une laize de matériau, notamment du papier ou similaire, et qui plie simultanément les documents et les enveloppes avant de fermer ces dernières. Cette technologie, développée par le même déposant a fait l'objet de la demande de brevet français déposée sous le numéro 05/07877.

Ce procédé et cette machine sont destinés à des entreprises devant produire un gros volume de courrier, à savoir quelques milliers d'envois par jour, telles que notamment des banques, des sociétés d'assurance, des organismes publics, des sociétés de vente par correspondance, des sociétés de routage, etc. On parle communément de « routage », de « courrier transactionnel » ou de « courrier hybride ». Dans le cas du « routage », les documents envoyés sont identiques pour une campagne publicitaire donnée et généralement personnalisés avec l'identification du destinataire. Pour le « courrier transactionnel », chaque pli est unique, les documents qu'il contient étant personnels et confidentiels pour chaque destinataire, comme par exemple des extraits de compte, des factures, des polices d'assurance, etc. Dans le cas du « courrier hybride », chaque pli est unique étant donné que le contenu est généré par la personne elle-même au travers du réseau Internet via une société d'édition et d'envoi de courriers.

Ce procédé et cette machine proposent de réaliser des plis courriers personnalisés et uniques, capables d'offrir une solution complète de la bobine de papier au pli fermé, intégrant la fabrication des enveloppes à celle des documents, ce qui permet de travailler à des vitesses relativement élevées, de garantir l'intégrité et la confidentialité des plis ainsi fabriqués, de réduire la complexité des installations et par conséquent leur coût de production et d'utilisation et surtout de réduire le risque d'erreur en ce qui concerne l'adressage du courrier et l'adjonction d'annexes à une correspondance ciblée.

Le fait que ce procédé et cette machine utilisent une laize de matériau unique pour réaliser la correspondance, les documents annexes et les enveloppes, constitue une limitation pour certaines applications. En effet, il est parfois souhaitable que divers documents soient présentés sur différents types de supports tels que du papier glacé, des supports colorés ou similaires. En outre, on peut parfois souhaiter que l'enveloppe soit réalisée avec un matériau présentant des caractéristiques de résistance supérieures à celles du papier utilisé pour le courrier courant. Dans d'autres cas encore, il peut être souhaité que certaines annexes soient imprimées sur des supports ayant des formats très différents de ceux des supports pour la correspondance. Cette souplesse est difficile à atteindre avec des bobines uniques qui ne portent qu'une seule bande d'un support, généralement en papier qui est utilisé pour l'impression de tous les documents et des enveloppes.

On connaît par ailleurs des lignes de fabrication de plis courriers alimentées par des magasins contenant des documents pré-imprimés appelés des inserts qui sont ajoutés aux plis courriers, comme dans les publications US 5197262, US 5220770 et US 6164046. Toutefois, ces inserts sont identiques d'un pli courrier à l'autre et aucun moyen n'est prévu pour les personnaliser.

La publication US 4733856 donne un exemple de ligne de fabrication de plis courriers personnalisés, alimentée par deux machines d'impression, l'une pour imprimer les documents destinés à former les enveloppes et l'autre pour imprimer les documents destinés à être contenus dans les enveloppes. Toutefois, cette ligne de fabrication nécessite deux imprimantes séparées, chacune alimentée par un seul bac feuille à feuille, ce qui rend impossible la modification des formats et des qualités du papier d'un pli courrier à l'autre. De plus, les documents destinés à former les enveloppes, doivent être retournés au moyen d'un système mécanique spécifique, ce qui pénalise le coût et la rapidité de la ligne de fabrication.

En outre, les installations d'impression classiques les plus répandues dans le commerce sont des imprimantes couleurs du type feuille à feuille. Ces imprimantes sont bien développées et sont relativement économiques. De nos jours, elles peuvent comporter plusieurs bacs de feuilles et disposer d'une commande sélective de prélèvement des feuilles leur permettant de prendre une à une les feuilles provenant d'un de ces bacs.

### Exposé de l'invention :

La présente invention se propose de pallier les inconvénients des systèmes connus, et de mettre en oeuvre un procédé ainsi que de réaliser une machine telle que mentionnée ci-dessus qui présente plus de souplesse pour répondre aux demandes des utilisateurs et qui est néanmoins économique à la fabrication et à l'utilisation.

Dans ce but, l'invention concerne un procédé de fabrication du genre indiqué en préambule, caractérisé en ce que l'on imprime ledit premier support et ledit deuxième support l'un à la suite de l'autre dans l'ordre dudit pli courrier à fabriquer dans une imprimante feuille à feuille alimentée par des bacs de stockage différents dans lesquels sont entreposés lesdits premier et deuxième supports destinés à constitués ledit document et ladite enveloppe.

Selon une forme de réalisation avantageuse, ledit premier support est prédécoupé au format dudit document.

Selon un premier mode de réalisation, ledit deuxième support est prédécoupé à un format dans lequel on découpe une ébauche qui constitue ladite enveloppe après pliage.

Selon une variante de réalisation, ledit deuxième support est prédécoupé à un format qui correspond à une ébauche qui constitue ladite enveloppe après pliage.

De façon particulièrement avantageuse, l'on peut procéder à un choix de premiers supports parmi une sélection de premiers supports , respectivement contenus dans des bacs pouvant constituer des accessoires de ladite machine d'impression, et l'on imprime plusieurs documents à mettre sous ledit pli courrier.

Lesdits premiers supports présentent de préférence des caractéristiques physiques différentes.

D'une manière préférentielle, l'on procède à un choix de deuxièmes supports parmi une sélection de deuxièmes supports, respectivement contenus dans des bacs pouvant constituer des accessoires de ladite machine d'impression, et l'on imprime une enveloppe pour l'opération de mise sous pli courrier.

Dans ce but également, l'invention concerne une machine de fabrication du genre indiqué en préambule, caractérisée en ce qu'elle comporte une imprimante feuille à feuille, alimentée par des bacs de stockage différents dans lesquels sont entreposés lesdits premier et deuxième supports destinés à constitués ledit document et ladite enveloppe, cette imprimante étant agencée pour imprimer lesdits supports l'un à la suite de l'autre dans l'ordre dudit pli courrier à fabriquer.

Ledit premier support est de préférence agencé pour contenir des feuilles prédécoupées au format dudit document.

Ledit deuxième bac de stockage contenant ledit deuxième support est avantageusement agencé pour contenir des feuilles à un format dans lequel on peut découper une ébauche qui constitue ladite enveloppe après pliage.

Ledit deuxième bac de stockage peut également être agencé pour contenir des feuilles prédécoupées selon un gabarit qui correspond à une ébauche qui constitue ladite enveloppe après pliage.

La machine peut comporter plusieurs bacs de stockage équipés d'un dispositif de préhension de feuilles individuelles, agencés pour contenir des premiers supports spécifiques sur lesquels lesdits documents sont respectivement imprimés. Lesdits supports spécifiques peuvent être de nature et de dimensions différentes.

### Description sommaire des dessins :

La présente invention et ses avantages apparaîtront mieux dans la description suivante de deux modes de réalisation donnés à titre d'exemple non limitatif, en référence aux dessins annexés, dans lesquels :
- la figure 1 représente schématiquement une première forme de réalisation de la machine de fabrication selon l'invention,
- la figure 2 représente schématiquement une deuxième forme de réalisation de la machine de fabrication selon l'invention, et
- la figure 3 est une vue qui illustre deux formes d'ébauches d'enveloppes utilisées par la machine selon la figure 2.

### Illustrations de l'invention et meilleure manière de la réaliser :

En référence à la figure 1, la machine de fabrication 1 de plis courriers 100, selon l'invention, est conçue pour mettre en oeuvre un nouveau procédé de fabrication qui consiste principalement à :
a) prélever dans un bac 10a un premier support 11a sur lequel on imprimera un document unique 12 ou éventuellement un premier document 12a si le pli courrier 100 correspondant est destiné à contenir plus d'un document unique;
b) alimenter une imprimante 20 avec ledit premier support 11a pour imprimer ledit document unique 12 ou ledit premier document 12a;
c) imprimer ledit document unique 12 ou ledit premier document 12a au moyen de ladite imprimante 20;
d) déposer ledit document unique 12 ou ledit premier document 12a dans un dispositif d'empilement 30;
e) prélever dans un bac 10b un deuxième support 11b sur lequel on imprimera un deuxième document 12b;
f) alimenter ladite imprimante 20 avec ledit deuxième support 11b pour imprimer un deuxième document 12b;
g) imprimer ledit deuxième document 12b au moyen de ladite imprimante 20 ;
h) déposer ledit deuxième document 12b dans un dispositif d'empilement 30;
i) prélever dans un bac 10i un i^{ième} support 11i sur lequel on imprimera un i^{ième} document 12i;
j) alimenter ladite imprimante 20 avec ledit i^{ième} support 11i pour imprimer un i^{ième} document 12i;
k) imprimer ledit i^{ième} document 12i au moyen de ladite imprimante 20;
l) déposer ledit i^{ième} document 12i dans le dispositif d'empilement 30;
m) prélever dans un bac 10n un n^{ième} support 11n sur lequel on imprimera une enveloppe 13 destinée à recevoir les i documents évoqués ci-dessus;
n) alimenter ladite imprimante 20 avec ledit n^{ième} support 11n pour imprimer ladite enveloppe 13;
o) imprimer ladite enveloppe 13 au moyen de ladite imprimante 20;
p) déposer ladite enveloppe 13 dans le dispositif d'empilement 30 par-dessus les documents 12a, 12b, 12i; cet ensemble de documents 12 associés à une enveloppe 13 constitue une première unité d'envoi 90a destinée à constituer un premier pli courrier 100 ; on notera que l'ordre d'impression des documents 12a, 12b, 12i et de l'enveloppe 13 pourrait être inversé ; dans ce cas, les documents 12a, 12b, 12i seront déposés par-dessus l'enveloppe 13 ; en outre, le bac unique 10n pourrait être remplacé par plusieurs bacs de ce type comportant des supports différents permettant de réaliser différentes enveloppes 13;
q) la suite des opérations consiste à créer une deuxième unité d'envoi 90b etc., puis une troisième et une i^{ième} unité d'envoi 90i et à les empiler, ces unités d'envoi 90a, 90b, 90i étant destinées chacune à constituer un pli courrier 100 correspondant ;
r) avant de pouvoir constituer ces plis courrier 100 individuels, il est nécessaire de préparer la mise en forme de l'enveloppe 13 à partir desdits supports 11n, ce qui s'effectue dans un premier temps dans une unité de rainage 40 des rabats latéraux, cette unité de rainage 40 comprenant par exemple deux roulettes folles dont l'écartement est prédéterminé et qui appuient sur le support de manière à creuser une rainure latérale facilitant le pliage ultérieur des rabats latéraux;
s) cette mise en forme de l'enveloppe à partir desdits supports 11n, s'effectue dans un deuxième temps dans une unité de découpage 50, notamment des rabats et d'évacuation des déchets ; après ces deux opérations q et r, on obtient une ébauche d'enveloppe 13 imprimée qu'il suffit ensuite de remplir avec les documents 12 correspondants et de plier pour obtenir le pli courrier 100;
t) l'ensemble des documents 12 d'une même unité d'envoi 90i par exemple et l'ébauche de l'enveloppe 13 correspondante sont acheminés dans une unité d'accumulation 60;
u) cet ensemble est finalisé de façon appropriée dans une unité de pliage-collage-formage 70, pour former ledit pli courrier 100; et
v) ces opérations sont effectuées pour chacune des unités d'envoi 90i évoquées au cours de la phase p évoquée ci-dessus.

On notera que dans le procédé décrit ci-dessus, qui correspond à la machine de fabrication de la figure 1, chaque pli courrier 100 peut être constitué d'au moins un document 12a, 12b, 12i imprimé sur un support 11a, 11b, 11i, prélevé dans l'un des bacs 10a, 10b, 10i. Ces supports 11a, 11b, 11i peuvent avoir des formats différents et/ou des aspects différents, par exemple des couleurs, un grammage, une structure différents comme un aspect glacé etc. De façon similaire, le deuxième support 11n prélevé dans le bac 10n et qui correspond à la matière première utilisée pour façonner l'enveloppe 13 pourrait être remplacé par plusieurs bacs contenant respectivement des supports dont le format, la couleur, l'aspect, la consistance et notamment les caractéristiques de résistance sont différents selon les plis courrier 100 que l'on souhaite réaliser.

En conséquence, ce procédé présente une grande souplesse d'utilisation et permet de répondre d'une manière relativement simple et économique à la demande des clients avec une machine programmable unique, équipée d'une seule machine d'impression, là où une pluralité de machines était nécessaire pour accomplir les tâches demandées.

A cet effet, cette machine de fabrication 1 comporte un certain nombre de modules fonctionnels et des accessoires adaptables en fonction des besoins de l'utilisateur. Le premier module fonctionnel est constitué de l'imprimante 20 qui est une unité d'impression en couleurs ou en noir et blanc, à haute performance. Cette imprimante 20 est équipée d'un certain nombre de bacs de stockage de supports, que l'on peut considérer comme des accessoires, et comporte un dispositif de préhension de feuille individuelle apte à prélever les différents supports 11a, 11b, 11i, 11, dans les différents bacs en fonction du pli courrier 100 à fabriquer. Les bacs de stockage 10a, 10b, 10i contiennent respectivement les supports 11a, 11b, 11i destinés à constituer les documents 12 imprimés des plis courrier 100. Le bac de stockage 10n, qui pourrait être démultiplié et remplacé par plusieurs bacs de ce type, contient des supports 11n destinés à la réalisation des enveloppes 13. Ces bacs sont également des accessoires de l'imprimante 20. Un autre accessoire de l'imprimante 20 est le dispositif d'empilement 30. Le deuxième module fonctionnel est constitué de l'unité de rainage 40 mentionnée ci-dessus. Le troisième module opérationnel est constitué de l'unité de découpage 50. Le quatrième module opérationnel est constitué de l'unité d'accumulation 60. Le cinquième et dernier module opérationnel est constitué de l'unité de pliage-collage-formage 70.

La variante du procédé ci-dessus et de la machine 2 illustrée par la figure 2 est destinée à simplifier la construction de cette machine et à augmenter sa vitesse de travail. Selon cette variante, on a remplacé le bac 10n de la réalisation selon la figure 1, ce bac contenant le n^{ième} support 11n destiné au façonnage des enveloppes 13, qui était constitué d'une feuille rectangulaire à découper dans le module de découpage pour former une ébauche d'enveloppe 13, par un autre bac 110n contenant directement les ébauches 111n d'enveloppes pré-découpées. Il est bien entendu que le bac 110n n'est pas obligatoirement unitaire et peut être démultiplié pour permettre la réalisation de différentes enveloppes 13 à partir de différentes ébauches 11n d'enveloppes pré-découpées. Cette modification permet de supprimer l'unité de découpage 50 des rabats de l'enveloppe 13.

Les autres phases du procédé sont identiques à celles qui ont été décrites en référence à la figure 1. De même les autres modules de la machine 1 sont identiques et sont identifiés par les mêmes numéros de référence.

La figure 3 illustre deux formes d'ébauches 111n d'enveloppes et le processus de pliage qui aboutit à des enveloppes 13. Les deux ébauches 111n diffèrent par une forme du rabat et des volets latéraux légèrement différente. Dans l'un des exemples, ils ont une forme plus arrondie et dans l'autre exemple, les lignes de contour sont plus rectilignes. Une première phase de pliage qui consiste à rabattre la partie inférieure aboutit à une pochette intermédiaire 120 qui sera transformée en enveloppe 13 après le pliage final des volets latéraux et du volet de fermeture.

La présente invention n'est pas limitée aux exemples de réalisation décrits mais s'étend à toute modification et variante évidentes pour un homme du métier tout en restant dans l'étendue de la protection définie dans les revendications annexées.

## Revendications

1. Procédé de fabrication d'un pli courrier (100) comprenant au moins un document (12a, 12b, 12i) et une enveloppe (13) imprimés, dans lequel on imprime un premier support (11a, 11b, 11i) destiné à constituer ledit document (12a, 12b, 12i) à mettre sous ledit pli courrier et on imprime un deuxième support (11n, 111n) destiné à constituer ladite enveloppe (13) prévue pour contenir ledit document, dans lequel on assemble ledit premier support sur lequel est imprimé ledit document (12a, 12b, 12i) et ledit deuxième support destiné à constituer l'enveloppe (13), dans lequel on plie simultanément ledit premier support et ledit deuxième support en vue de former ladite enveloppe et à adapter ledit document à cette enveloppe, et dans lequel on ferme ledit pli courrier (100) ainsi obtenu, **caractérisé en ce que** l'on imprime ledit premier support (11a, 11b, 11i) et ledit deuxième support (11n, 111n) l'un à la suite de l'autre dans l'ordre dudit pli courrier à fabriquer dans une imprimante feuille à feuille alimentée par des bacs de stockage différents (10a, 10b, 10i ; 10n, 110n) dans lesquels sont entreposés lesdits premier et deuxième supports (11a, 11b, 11i ; 11n, 111n) destinés à constitués ledit document et ladite enveloppe.

2. Procédé selon la revendication 1, **caractérisé en ce que** ledit premier support (11a, 11b, 11i) est prédécoupé au format dudit document (12a, 12b, 12i).

3. Procédé selon la revendication 1, **caractérisé en ce que** ledit deuxième support (11n) est prédécoupé à un format dans lequel on découpe une ébauche (111n) qui constitue ladite enveloppe (13) après pliage.

4. Procédé selon la revendication 1, **caractérisé en ce que** ledit deuxième support (11n) est prédécoupé à un format qui correspond à une ébauche (111n) qui constitue ladite enveloppe (13) après pliage.

5. Procédé selon la revendication 2, **caractérisé en ce que** l'on procède à un choix de premiers supports parmi une sélection de premiers supports (11a, 11b, 11i) respectivement contenus dans plusieurs bacs (10a, 10b, 10i) et l'on imprime plusieurs documents (12a, 12b, 12i) à mettre sous ledit pli courrier (100).

6. Procédé selon la revendication 5, **caractérisé en ce que** lesdits premiers supports (11a, 11b, 11i) présentent des caractéristiques physiques différentes.

7. Procédé selon la revendication 3 ou 4, **caractérisé en ce que** l'on procède à un choix de deuxièmes supports parmi une sélection de deuxièmes supports (111n) respectivement contenus dans plusieurs bacs (110n) et l'on imprime une enveloppe (13) pour l'opération de mise sous pli courrier (100).

8. Machine de fabrication (1, 2) d'un pli courrier (100) comprenant au moins un document (12a, 12b, 12i) et une enveloppe (13) imprimés, comprenant une unité d'impression pour imprimer d'une part ledit document (12a, 12b, 12i) à mettre sous ledit pli courrier sur un premier support (11a, 11b, 11i) et d'autre part un deuxième support (11n, 111n) destiné à constituer ladite enveloppe (13) prévue pour contenir ledit document, des moyens pour assembler ledit premier support sur lequel est imprimé ledit document (12a, 12b, 12i) et ledit deuxième support destiné à constituer l'enveloppe (13), et des moyens pour plier simultanément ledit premier support et ledit deuxième support en vue de former ladite enveloppe et pour fermer ledit pli courrier (100 ) ainsi obtenu, **caractérisée en ce qu'**elle comporte une imprimante feuille à feuille, alimentée par des bacs de stockage différents (10a, 10b, 10i ; 10n, 110n) dans lesquels sont entreposés lesdits premier et deuxième supports (11a, 11b, 11i ; 11n, 11n) destinés à constitués ledit document et ladite enveloppe, cette imprimante étant agencée pour imprimer lesdits supports l'un à la suite de l'autre dans l'ordre dudit pli courrier à fabriquer.

9. Machine selon la revendication 8, **caractérisée en ce que** ledit premier bac de stockage (10a, 10b, 10i) contenant ledit premier support (11a, 11b, 11i) est agencé pour contenir des feuilles prédécoupées au format dudit document (12a, 12b, 12i).

10. Machine selon la revendication 8, **caractérisée en ce que** ledit deuxième bac de stockage (10n, 110n) contenant ledit deuxième support (11n, 111n) est agencé pour contenir des feuilles à un format dans lequel on peut découper une ébauche (111n) qui constitue ladite enveloppe (13) après pliage.

11. Machine selon la revendication 8, **caractérisée en ce que** ledit deuxième bac de stockage (110n) est agencé pour contenir des feuilles prédécoupés selon un gabarit qui correspond à une ébauche (111n) qui constitue ladite enveloppe après pliage.

12. Machine selon la revendication 9, dans laquelle on imprime plusieurs documents (12a, 12b, 12i) à mettre sous ledit pli courrier (100), **caractérisé en ce qu'**elle comporte plusieurs bacs de stockage (10a, 10b, 10i) agencés pour contenir des premiers supports (11a, 11b, 11i) spécifiques sur lesquels lesdits documents sont respectivement imprimés.

13. Machine selon la revendication 12, **caractérisée en ce que** lesdits supports (11a, 11b, 11i) spécifiques sont de nature et de dimensions différentes.
